# EUROPÄISCHE PATENTSCHRIFT

(11) **EP 1 447 071 B1**
(45) Veröffentlichungstag und Bekanntmachung des Hinweises auf die Patenterteilung: **09.01.2008**
(21) Anmeldenummer: 04003039.7
(22) Anmeldetag: 11.02.2004
(51) Int. Cl.: A61H 1/00, A61H 1/02, A63B 23/04

(54) **Therapie- und Trainingsgerät**
Therapy and training device
Dispositif de thérapie et d'entraînement

(30) Priorität: 14.02.2003 DE 10306487; 10.04.2003 DE 10316688
(43) Veröffentlichungstag der Anmeldung: 18.08.2004
(73) Patentinhaber: Bauer, Thomas, 93444 Kötzting (DE)
(72) Erfinder: Bauer, Thomas, 93444 Kötzting (DE)
(74) Vertreter: Graf, Helmut

(56) Entgegenhaltungen:
- DE-A- 19 634 396
- DE-U- 9 312 252
- US-A- 2 206 902
- US-A- 3 374 782
- US-A- 5 148 800

## Beschreibung

Die Erfindung bezieht sich auf ein Therapie- und Trainingsgerät gemäß Oberbegriff Patentanspruch 1. Ein derartiges Gerät ist aus US-A-3 374 782 bekannt. Bei einem aus DE 1 075 797 bekannten Gerät sind die Standflächen für den Benutzer an einer gemeinsamen, wippenartigen Platte vorgesehen, die mittels des motorischen Antriebs um horizontale Achsen sowie gleichzeitig auch um eine senkrechte zur Plattenebene verlaufende Achse schwenkbar ist, und zwar zur Ausbildung einer Schlingerbewegung. In DE-A-19634396 ist ein Trainings- und Therapiegerät offenbart, bei dem ein Stand Flächenelement über Exzenter motorisch angetrieben ist.

Aufgabe der Erfindung ist es, ein Gerät mit verbesserter Therapie- oder Trainingswirkung aufzuzeigen. Zur Lösung dieser Aufgabe ist ein Gerät entsprechend dem Patentanspruch 1 ausgebildet.

Bei dem erfindungsgemäßen Gerät sind zwei eigenständig gelagerte Stand Flächenelemente, beispielsweise Standplatten, vorgesehen, die unabhängig voneinander bewegbar sein können und durch einen gemeinsamen Antrieb bewegt werden können. Dabei kann, wie nachfolgend beschrieben, ein gegenläufiges Schwenken um zwei Schwenkachsen, die jeweils in einer gemeinsamen Ebene liegen, die die Ebene der entsprechenden Standfläche ist erzielt werden. Eine der beiden Schwenkachsen jedes Standelementes liegt parallel zu einer der beiden Schwenkachsen des anderen Standelementes.

Die Erfindung wird im Folgenden anhand der Figuren an Ausführungsbeispielen näher erläutert. Es zeigen:
- Fig. 1: in vereinfachter Darstellung und in Seitenansicht ein Trainingsgerät gemäß der Erfindung;
- Fig. 2: in vereinfachter Darstellung und in Draufsicht das Trainingsgerät der Figur 1;
- Fig. 3: in verschiedenen Positionen, jeweils in Seitenansicht die beiden bewegbaren Standplatten des Trainingsgeräts der Figuren 1 und 2;
- Fig. 4: in perspektivischer Darstellung eine weitere mögliche Ausführungsform der Erfindung.

Das in den Figuren allgemein mit 1 bezeichnete Trainingsgerät besteht im wesentlichen aus einem flachen Gehäuse 2, mit welchem das Gerät auf einem Boden oder Untergrund 3 angeordnet wird. Das Gehäuse 2 umfaßt zwei Gehäuseabschnitte 2.1 und 2.2, und zwar den vorderen, flachen Gehäuseabschnitt 2.1, der in Draufsicht bei der dargestellten Ausführungsform rechteckförmig ausgebildet ist und mit seiner Längserstreckung in Richtung der Breite des Trainingsgerätes 1 orientiert ist, sowie den rückwärtigen Gehäuseabschnitt 2.2, welcher mittig an einer Längsseite des Gehäuseabschnitts 2.1 anschließt und bei der dargestellten Ausführungsform ebenfalls rechteckförmig ausgebildet ist.

An dem an seinem Umfang, an der Unterseite und Oberseite verschlossenen Gehäuseabschnitt 2.2 ist ein Haltebügel 4 mit den freien Enden seiner beiden Bügelarme 4.1 befestigt, und zwar derart, daß der Haltebügel 4 über die Oberseite des Gehäuseabschnitts 2.2 in vertikaler Richtung oder im wesentlichen in vertikaler Richtung wegsteht. An dem die beiden Bügelarme 4.1 an der Oberseite des Haltebügels 4 verbindenden Steg 4.2 sind ein Display 5 sowie manuell betätigbare Steuerelemente 6 zum Steuern des Antriebs und/oder der Leistung des Gerätes 1 vorgesehen.

Die Oberseite des Gehäuseabschnitts 2.1 ist von zwei Standplatten 7 und 8 gebildet, die bei der dargestellten Ausführungsform jeweils quadratisch ausgeführt sind und derart aneinander anschließen, daß diese Platten die rechteckförmige Oberseite des Geräteteils 2.1 bilden. Die beiden Platten 7 und 8 sind so gelagert, daß sie Schwenkbewegungen um zwei senkrecht zueinander verlaufende horizontale Achsen ausführen können, und zwar um die Mittellängsachse ML des Gehäuseabschnitts 2.1, die in der Mitte zwischen den beiden Längsseiten dieses rechteckförmigen Gehäuseabschnitts verläuft sowie auch um eine Querachse Q7 bzw. Q8, die senkrecht zu dieser Mittellängsachse liegt. Für diese Schwenk- oder Schlingerbewegung um die beiden senkrecht zueinander verlaufenden Schwenkachsen ist jede Platte 7 bzw. 8 an drei räumlich gegeneinander versetzten Punkten gelagert bzw. über Lager abgestützt, und zwar in der Mitte des Gehäuseabschnitts 2.1 jeweils an einem Kugelgelenklager 9 und außenliegend, d.h. jeweils im Bereich des Übergangs zwischen einer Längsseite und einer Schmalseite des Gehäuseabschnitts 2.1 über ein Kugelgelenk 10 an einem Ende einer Pleuelstange 11. Diese ist mit ihrem anderen Ende an einem Exzenter 12 eine Exzenterwelle 13 angelenkt.

Die beiden Kugelgelenke 9 sind an einer Querstrebe 14 des Gehäuseabschnitts 2.1 vorgesehen, die (Querstrebe) sich zwischen den beiden Längsseiten des Gehäuseabschnitts 2.1 und damit senkrecht zur Achse ML erstreckt. Die beiden Exzenterwellen 13, die mit ihren horizontalen Achsen ebenfalls senkrecht zur Achse ML orientiert sind, sind in Stehlagern 15 frei drehbar gelagert. Letztere sind an einer Bodenplatte 16 des Gehäuses 2 befestigt, die die Unterseite des Geräts 1 bildet.

Die beiden Exzenter 12 jeder Exzenterwelle 13 sind um einen gewissen Winkelbetrag, beispielsweise um einen Winkelbetrag von 90° um die Achse der Exzenterwelle gegen einander versetzt vorgesehen, so daß bei einer angenommenen Drehrichtung der Exzenterwelle 13 der Exzenter 12 an einem Ende dieser Welle dem Exzenter am anderen Ende der Welle um diesen Winkelbetrag voreilt.

Bei umlaufender Exzenterwelle 13 wird somit die betreffende Stand- oder Fußplatte 7 bzw. 8 an der außen liegenden, d.h. der Querstrebe 14 entfernten Seite durch Schwenken um das Kugelgelenk 9 auf- und abbewegt sowie zugleich auch um die Achse ML geschwenkt, so daß die betreffende Platte 7 bzw. 8 eine Schlingerbewegung ausführt.

Die beiden Exzenterwellen 13 sind jeweils über einen Ketten- oder Riemenantrieb 17 mit einer gemeinsamen Welle 18 antriebsmäßig verbunden, die achsgleich mit der Längserstreckung der Strebe 14 unterhalb dieser Strebe vorgesehen ist. Die Welle 18 wird ihrerseits über einen weiteren Ketten- oder Riemenantrieb 19 von einem Elektromotor 20 angetrieben, der zusammen mit dem Antrieb 19 in dem Gehäuseabschnitt 2.2 untergebracht ist. Die Exzenter 12 an den beiden Exzenterwellen 13 sind weiterhin so vorgesehen, daß sich die beiden Standplatten 7 und 8 an ihren außen liegenden, d.h. der Querstrebe 14 entfernten Seiten bei eingeschalteten Motor 20 gegenläufig auf- und abbewegen und zugleich auch um die Achse ML gegenläufig schwenken, wie dies in der Figur 3 in den Positionen a - e dargestellt ist.

Die Position a zeigt den Zustand der Standplatten 7 und 8 in einer angenommenen Ausgangslage der Exzenterwellen 13. Die Positionen b - d zeigen den Zustand jeweils in Drehstellungen der Exzenterwelle von 90°, 180° bzw. 270° aus der Ausgangsstellung. Die Position e zeigt den Zustand nach einer Drehbewegung der Exzenterwellen von insgesamt 360°, d.h. bei Wiedererreichen der Ausgangsstellung.

Die Vorrichtung 1 eignet sich u.a. als Trainings- und/oder Therapiegerät insbesondere für Muskelaufbautraining, zur Steigerung der Beweglichkeit und Schnelligkeit, zur Rehabilitation nach Verletzungen, auch Sportverletzungen, zur Behebung von Muskelverspannungen, zur Bewegungs- und Motorikschulung, zum Trainieren des Gleichgewichtssinns, zur Behebung von Durchblutungs- und Stoffwechselstörungen, zur Anwendung bei Multiple Sklerose, zur Entspannung bei Streßzuständen und zur Reduzierung von Celluite.

Die Figur 4 zeigt in perspektivischer Darstellung als weitere mögliche Ausführungsform ein Trainings- und/oder Therapiegerät 1a, welches sich von dem Gerät 1 im Wesentlichen nur dadurch unterscheidet, dass anstelle des Haltebügels 4 am rückwärtigen Gehäuseabschnitt 2.2 eine vertikale Säule 22 vorgesehen ist, die an ihrem oberen, freien Ende ein Bedientableau 23 mit Display und Betätigungs- oder Bedienelement aufweist. An der vertikalen Säule 22, die bei dieser Ausführungsform einen quadratischen Querschnitt aufweist, sind höhenverstellbar eine obere Brustpelotte oder Abstützelement 24 und zwei untere Kniepelotten oder Abstützelemente 25 vorgesehen. Für die Höhenverstellung ist jeweils ein die Säule 22 rohrschellenartig umschließender Halter 26 mit Bügeln 27 verwendet. Zusätzlich zu der Höhenverstellung sind die Brustpelotte und die Kniepelotten auch radial zur Säule 22 einstellbar. Durch entsprechende Lager 28 sind die beiden Kniepelotten 25 schwenkbar vorgesehen, und zwar derart, dass eine der Bewegung der Standplatten 7 und 8 folgende Bewegung möglich ist. An den beiden Standplatten sind weiterhin nicht dargestellte Fixiermittel befestigbar, und zwar zum Fixieren der Füße eines Patienten. Außerdem ist an der Säule 22 ein Hüft- bzw. Beckengurt mit Aufrollautomatik angebracht, wie dies in der Figur 4 mit der unterbrochenen Linie 29 angedeutet ist. In dieser speziellen Ausbildung ist das Trainings- und/oder Therapiegerät 1a auch für gelähmte Patienten verwendbar.

Die Erfindung wurde voranstehend an Ausführungsbeispielen beschrieben. Es versteht sich, daß zahlreiche Änderungen sowie Abwandlungen möglich sind.

### Bezugszeichenliste

- 1, 1a: Trainings- und/oder Therapiegerät
- 2: Gehäuse
- 2.1, 2.2: Gehäuseabschnitt
- 3: Boden oder Untergrund
- 4: Haltebügel
- 4.1: Bügelarm
- 4.2: Steg
- 5: Display
- 6: Betätigungselement
- 7, 8: Standplatte
- 9, 10: Kugelgelenk
- 11: Pleuelstange
- 12: Exzenter
- 13: Exzenterwelle
- 14: mittlere Querstrebe
- 15: Stehlager
- 16: Geräteboden
- 17: Ketten- oder Riemenantrieb
- 18: Antriebswelle
- 19: Ketten- oder Riemenantrieb
- 20: Elektromotor
- 21: Stütz- oder Haltegurt
- 22: Säule
- 23: Bedientableau
- 24: Brustpelotte
- 25: Kniepelotte
- 26: Halter
- 27: Bügel
- 28: Gelenk
- 29: Hüft- bzw. Beckengurt

## Patentansprüche

1. Trainings- und Therapiegerät mit wenigstens zwei an einem Geräterahmen oder - gehäuse (2) beweglich vorgesehenen Standflächen für jeweils einen Fuß eines Benutzers sowie mit einem motorischen Antrieb zur Erzeugung einer Schwenkbewegung der Standflächen, wobei die Standflächen jeweils an einem eigenständig gelagerten Standflächenelement (7, 8) gebildet sind und jedes Standflächenelement (7, 8) durch den motorischen Antrieb um zwei senkrecht zueinander verlaufende horizontale Schwenkachsen schwenkbar ist, und wobei der motorische Antrieb für jedes Standflächenelement (7, 8) jeweils zwei Hubelemente (11, 12) aufweist, die auf das jeweilige Standflächenelement an zwei einander gegenüberliegenden Seiten einer ersten Schwenkachse (ML) einwirken, **dadurch gekennzeichnet,**
**dass** die Hubelemente Exzenter (12) sind, die über eine Gelenkverbindung (10, 11) auf das jeweilige Standflächenelement (7, 8) einwirken und über die sich das jeweilige Standflächenelement (7, 8) abstützt,
**dass** das jeweilige Standflächenelement (7, 8) an einem den Hubelementen (12) entfernt liegenden Bereich mittels eines Kugelgelenks (9) oder einer Gelenkanordnung mit Kugelgelenkeigenschaften am Rahmen oder Gehäuse (2) angelenkt ist, und
**dass** die beiden Exzenter (12) für jedes Standflächenelement (7, 8) an einer gemeinsamen Exzenterwelle (13) vorgesehen und bezogen auf die Achse dieser Welle um einen Winkelbetrag gegen einander versetzt sind.

2. Gerät nach Anspruch 1, **dadurch gekennzeichnet, dass** die Standflächenelemente plattenförmige Elemente oder Platten (7, 8) sind.

3. Gerät nach Anspruch 1 oder 2, **gekennzeichnet durch** drei Gelenkstellen (9, 10) für jedes Standelement (7, 8).

4. Gerät nach einem der vorhergehenden Ansprüche, **dadurch gekennzeichnet, dass** die Hubelemente (12) an einander entfernt liegenden Seiten der Standflächenelemente (7, 8) vorgesehen sind.

5. Gerät nach einem der vorhergehenden Ansprüche, **dadurch gekennzeichnet, dass** die Hubelemente (12) an einander benachbarten Seiten der beiden Standflächenelemente (7, 8) vorgesehen sind.

6. Gerät nach einem der vorhergehenden Ansprüche, **gekennzeichnet durch** an einem Halterahmen (4) oder an einer Säule (22) höhenverstellbar vorgesehene Funktionselemente, wie beispielsweise eine Brustpelotte (24) und/oder Kniepelotten und/oder **durch** einen an einem Rahmen oder einer Säule (22) vorgesehenen Hüft- oder Beckengurt (29).

## Claims

1. Training and therapy apparatus with at least two standing surfaces provided movable on an apparatus frame or housing (2) one for each foot of the user as well as with a motorised drive for producing a swivel movement of the standing surfaces wherein the standing surfaces are each formed on an independently mounted standing surface element (7, 8) and each standing surface element (7, 8) is able to swivel through the motorised drive about two horizontal swivel axes running perpendicular to one another, and
wherein the motorised drive has for each standing surface element (7, 8) two lift elements (11, 12) which act on each relevant standing surface element on two opposing sides of a first swivel axis (ML), **characterised in that** the lift elements are eccentrics (12) which act through an articulated connection (10, 11) on each relevant standing surface element (7, 8) and
through which each relevant standing surface element (7, 8) is supported, that each relevant standing surface element (7, 8) is attached to the frame or housing (2) in an area at a distance from the lift elements (12) by means of a ball joint (9) or an articulated assembly having ball joint properties, and
that the two eccentrics (12) for each standing surface element (7, 8) are provided on a common eccentric shaft (13) and are off-set from one another by an angular amount relative to the axis of this shaft.

2. Apparatus according to claim 1 **characterised in that** the standing surface elements are plate-type elements or plates (7, 8).

3. Apparatus according to claim 1 or 2 **characterised by** three articulation points (9, 10) for each stand element (7, 8).

4. Apparatus according to one of the preceding claims **characterised in that** the lift elements (12) are provided on remote sides of the standing surface elements (7, 8).

5. Apparatus according to one of the preceding claims **characterised in that** the lift elements (12) are provided on adjoining sides of the two standing surface elements (7, 8).

6. Apparatus according to one of the preceding claims **characterised by** function elements, such as by way of example a chest pad (24) and/or knee pad, which are provided vertically adjustable on a holder frame (4) or column (22), and/or by a hip or lap belt (29).

## Revendications

1. Appareil d'entraînement et de thérapie comprenant au moins deux surfaces d'appui susceptibles de se déplacer sur un châssis ou un boîtier
d'appareil (2), respectivement pour un pied d'un utilisateur, ainsi qu'un entraînement moteur pour générer un mouvement pivotant des surfaces d'appui, dans lequel les surfaces d'appui sont formées, respectivement, sur un élément à surface d'appui (7, 8) monté de manière autonome et chaque élément à surface d'appui (7, 8) peut pivoter via l'entraînement moteur autour de deux axes de pivotement horizontaux s'étendant perpendiculairement l'un à l'autre, et dans lequel l'entraînement moteur pour chaque élément à surface d'appui (7, 8) présente, respectivement, deux éléments élévateurs (11, 12) qui agissent sur l'élément à surface d'appui respectif sur deux côtés opposés l'un à l'autre d'un premier axe de pivotement (ML), **caractérisé en ce que** les éléments élévateurs sont des excentriques (12) qui agissent par le biais d'un raccord articulé (10, 11) sur l'élément à surface d'appui respectif (7, 8) et sur lesquels s'appuie l'élément à surface d'appui respectif (7, 8),
**en ce que** l'élément à surface d'appui
respectif (7, 8) est articulé sur une zone située à distance des éléments élévateurs (12) au moyen d'une articulation à rotule (9) ou d'un dispositif articulé avec des propriétés d'articulation à rotule sur le châssis ou le boîtier (2), et
**en ce que** les deux excentriques (12) sont prévus, pour chaque élément à surface d'appui (7, 8), sur un arbre à excentrique commun (13) et sont décalées mutuellement d'un certain écart angulaire par rapport à l'axe de cet arbre.

2. Appareil selon la revendication 1, **caractérisé en ce que** les éléments à surface d'appui sont des éléments en forme de plaque ou des plaques (7, 8).

3. Appareil selon la revendication 1 ou 2, **caractérisé par** trois points d'articulation (9, 10) pour chaque élément d'appui (7, 8).

4. Appareil selon l'une quelconque des revendications précédentes, **caractérisé en ce que** l'on prévoit les éléments élévateurs (12) sur des côtés distants l'un de l'autre des éléments à surface d'appui (7, 8).

5. Appareil selon l'une quelconque des revendications précédentes, **caractérisé en ce que** l'on prévoit les éléments élévateurs (12) sur des côtés adjacents l'un à l'autre des deux éléments à surface d'appui (7, 8).

6. Appareil selon l'une quelconque des revendications précédentes, **caractérisé par** des éléments fonctionnels prévus de manière ajustable en hauteur sur un châssis de maintien (4) ou sur une colonne (22), par exemple un appui thoracique (24) et/ou des appuie-genoux et/ou une ceinture de hanches ou bassin (29) prévue sur un châssis ou une colonne (22).
